# EUROPÄISCHE PATENTSCHRIFT

(11) **EP 0 572 611 B1**
(45) Veröffentlichungstag und Bekanntmachung des Hinweises auf die Patenterteilung: **18.09.1996**
(21) Anmeldenummer: 93900119.4
(22) Anmeldetag: 21.12.1992
(51) Int. Cl.: A43B 5/04

(54) **SKISCHUH**
SKI BOOT
CHAUSSURE DE SKI

(30) Priorität: 20.12.1991 AT 2548/91
(43) Veröffentlichungstag der Anmeldung: 08.12.1993
(73) Patentinhaber: KOFLACH SPORT GESELLSCHAFT M.B.H., A-5541 Altenmarkt im Pongau (AT)
(72) Erfinder: SKERBINJEK, Wolfgang, A-8572 Bärnbach (AT); TRINKAUS, Gerhard, A-8570 Voitsberg (AT); PERNER, Johann Ing., A-8053 Graz (AT)
(74) Vertreter: Sonn, Helmut
(86) Internationale Anmeldenummer: AT9200173
(87) Internationale Veröffentlichungsnummer: WO9312683

(56) Entgegenhaltungen:
- EP-A- 0 086 908
- EP-A- 0 248 149
- EP-A- 0 364 398
- EP-A- 0 521 283
- FR-A- 2 647 649
- FR-A- 2 648 327

## Beschreibung

Die Erfindung bezieht sich auf einen Skischuh, mit einer Unterschale, einem bzw. einer an der Unterschale schwenkbar angelenkten Schaft bzw. Manschette und einer Einrichtung zum wahlweisen Verriegeln einer Vorlageposition des Schaftes bzw. der Manschette oder Freigeben einer Verschwenkung des Schaftes bzw. der Manschette nach hinten, welche Einrichtung einen im Schaft bzw. in der Manschette angeordneten Schieber aufweist, der mit einem schwenkbaren, zweiarmigen und federbelasteten Hebel über eine Führungsfläche am Schieber zusammenwirkt, wobei der Hebel durch Verschiebung des Schiebers in eine erste Verschieberichtung in Eingriff mit einem Anschlag an der Unterschale und durch Verschiebung des Schiebers entgegen der ersten Verschieberichtung außer Eingriff verschwenkbar ist.

Es sind für Skischuhe sogenannte Steh-Geh-Mechanismen bekannt, bei welchen der Schaft bzw. die Manschette eines Skischuhes mit der Unterschale unter Zwischenschaltung eines federnden bzw. dämpfenden Elementes verbunden ist. Zur Freigabe der vollen Beweglichkeit des Schaftes ohne Einschränkungen durch Anschläge kann ein derartiges Verbindungselement beispielsweise ausgehängt werden.

Die bekannten Einrichtungen, mit welchen die Freigabe einer Gehposition und die Verriegelung einer Vorlagestellung des Schaftes ermöglicht wird, sind in der Regel relativ großbauend und erfordern voluminöse zusätzliche Einrichtungen im Heckbereich eines Skischuhes.

Ein Skischuh der eingangs genannten Art ist aus der nachveröffentlichten, zum Stand der Technik gemäß Art. 54(3) EPÜ gehörenden EP 521 283 A1 bekannt. Bei diesem Skischuh ist ein Mechanismus vorgesehen, bei dem ein Hebelarm eines Schwenkhebels entlang einer schiefen Ebene am Schieber gleitet, so daß der Schenkhebel verschwenkt und der Schaft freigegeben wird; der Schwenkhebel ist dabei unabhängig vom Schieber gelagert.

Des weiteren ist aus der FR 26 48 327 A1 ein Verriegelungsmechanismus für den Schaft eines Skischuhes bekannt, bei welchem die Verschwenkung eines Hebels durch Einwärtsdrücken eines Schiebers erfolgt, worauf die Verriegelung durch gleichzeitiges Aufwärtsbewegen des Schiebers in eine Position erfolgt, in der er einen Nasenvorsprung am Schaft untergreift.

Die Erfindung zielt nun darauf ab, einen Skischuh mit einer Verriegelungseinrichtung der eingangs genannten Art zu schaffen, mit welcher bei geringen Abmessungen und ohne nennenswerte konstruktive Veränderungen an bestehenden Skischuhen eine sichere Verriegelung einer Vorlageposition und eine einfache Freigabe einer Gehposition erzielt wird.

Zur Lösung dieser Aufgabe sieht die Erfindung einen Skischuh vor, wie er in Anspruch 1 definiert ist. Dabei ist es möglich, den Schieber ohne nennenswerten zusätzlichen Platzbedarf in den Heckbereich einer Manschette bzw. eines Schaftes zu integrieren, wobei durch die gelenkige Verbindung des Schiebers mit dem schwenkbaren Hebel eine sichere Verriegelung bei vergleichsweise äußerst geringem Platzbedarf für die Vorlagestellung gewährleistet werden kann. Zu diesem Zweck genügt es nämlich, den schwenkbaren Hebel mit Hilfe des Schiebers in eine Lage zu verschwenken, in welcher der schwenkbare Hebel mit einem Anschlag der Unterschale zusammenwirkt, und eine derartige Abstützung kann auch große Kräfte mit kleinbauenden Elementen sicher aufnehmen. Umgekehrt kann die Entriegelung in einfacher Weise mit einer derartigen Ausbildung dadurch erfolgen, daß der schwenkbare Hebel über den Schieber außer Eingriff mit dem Anschlag gebracht wird, worauf bei einer Verschwenkung des Schaftes bzw. der Manschette relativ zur Schale der zuvor zur Wirkung gelangende Anschlag bzw. Gegenanschlag der Unterschale nicht mehr operativ wird. Für eine neuerliche Einnahme der Verriegelungsposition in der Vorlagestellung des Schaftes bzw. der Manschette genügt es, den Schieber wiederum in seine ursprüngliche erste Verschiebelage zu bringen, worauf selbsttätig, unter der Wirkung der Feder, nach einem entsprechenden Abwinkeln des Schaftes relativ zur Schale die Verriegelungsposition wiederum eingenommen werden kann.

Das im Schieber ausgebildete Langloch sichert nicht nur die Führung des Schiebers, sondern bildet gleichzeitig zwei Anschläge für die Enden des Verschiebeweges des Schiebers, wobei überdies durch Wahl einer entsprechenden Steuerfläche die Schwenkbewegung des Hebels in Abhängigkeit von der Verschiebelage erzwungen werden kann. Weil der Hebel um eine Achse, die die Verschieberichtung des Schiebers normal kreuzt, schwenkbar mit dem Schieber verbunden ist, wird eine besonders kleine Bauweise bei gleichzeitig unproblematischer Aufnahme der Abstützkräfte ermöglicht.

Eine derartige Ausbildung ermöglicht insbesondere die bevorzugte Ausführungsform, bei welcher die Schwenkachse des Hebels in der Manschette bzw. dem Schaft gelagert ist. Mit einer derartigen Ausbildung kann der Platzbedarf der Einrichtung besonders gering gehalten werden, und es gelingt eine vollständige Integration in den Heckbereich einer Manschette bzw. eines Schaftes.

Dabei ist es auch vorteilhaft, wenn eine Druckfeder zwischen dem einen Hebelarm und der Manschette bzw. dem Schaft angeordnet ist. Durch die Ausbildung der den Hebelarm belastenden Feder als Druckfeder kann auch diese Feder unter überaus geringem Platzbedarf in den Heckbereich der Manschette bzw. des Schaftes integriert werden, und es ergibt sich ein besonders einfacher Zusammenbau der erfindungsgemäßen Verriegelungseinrichtung.

Um in jeder Position des Schaftes bzw. der Manschette relativ zur Unterschale die geforderte Dichtheit sicherzustellen, ist mit Vorteil die Ausbildung so getroffen, daß die Unterkante des Schaftes bzw. der Manschette über ein elastisches Dichtelement, insbesondere einen Faltenbalg, mit der Unterschale verbunden ist. Das elastische Dichtelement sichert in diesem Fall die Dichtheit auch in der Gehposition.

Zur Verschwenkung des Hebels durch Verschieben des Schiebers ist die Ausbildung in besonders einfacher Weise so getroffen, daß der dem Anschlag an der Unterschale abgewandte Hebelarm mit seiner dem Schieber zugewandten Fläche mit der Führungsfläche des Schiebers, insbesondere einer Keilfläche, zusammenwirkt; mit Vorzug nimmt dabei der Winkel zwischen der Tangente an die Führungsfläche des Schiebers und der Verschieberichtung in Richtung zur Schwenkachse des Hebels ab. Eine derartige Ausgestaltung der Führungsfläche kann durch eine gekrümmte Ausbildung der Oberfläche der Führungsfläche oder aber durch eine Keilfläche gewährleistet werden, welche in einer Endstellung des Schiebers in eine zur Verschieberichtung parallele Fläche übergeht. Im weiteren wird eine Selbsthemmung in der jeweiligen Endlage erzielt, so daß eine unbeabsichtigte Verschiebung des Schiebers weitestgehend ausgeschlossen werden kann. Eine besonders gute Betriebssicherheit und eine ergonomisch günstige Ausgestaltung, bei welcher bei händischer Betätigung des Schiebers bedingt durch die Körperhaltung des Skiläufers beim Betätigen des Schiebers selbsttätig eine Verriegelungsstellung eingenommen wird, ergibt sich, wenn die Ausbildung so getroffen ist, daß die obere Verschiebelage des Schiebers der Freigabe des Anschlages an der Unterschale entspricht.

Bedingt durch den Umstand, daß mit der erfindungsgemäßen Ausgestaltung in der Regel nur eine vorgegebene Vorlageposition in reproduzierbarer Weise eingestellt werden kann, kann es für die Annehmlichkeit beim Skifahren von besonderer Bedeutung sein, die Oberkante des Schaftes bzw. der Manschette dem jeweiligen Bein des Skifahrers noch besser anzupassen. Zu diesem Zweck ist mit Vorteil die Ausbildung so getroffen, daß an der Oberkante des Schaftes bzw. der Manschette ein Fortsatz angeordnet ist, welcher zwei eine in Abstand von der Innenkante des Schaftes oder der Manschette angeordnete Platte hintergreifende Zungen trägt und durch Verschwenken und Ziehen in Höhenrichtung lösbar mit der Manschette bzw. dem Schaft verbunden ist.

Die Erfindung wird nachfolgend an Hand von in der Zeichnung schematisch dargestellten Ausführungsbeispielen näher erläutert. In dieser zeigen Fig.1 eine Seitenansicht eines erfindungsgemäßen Skischuhes; die Fig.2 und 3 in vergrößertem Maßstab einen Teilschnitt durch den Heckbereich des erfindungsgemäßen Skischuhes gemäß Fig.1, wobei in Fig.2 die vom Schieber und Hebel gebildete Einrichtung in der Vorlage- bzw. Verriegelungsposition dargestellt ist und in Fig.3 die Einrichtung in der entriegelten Gehposition dargestellt ist; die Fig.4 und 5 in einer zu den Fig.2 und 3 analogen Darstellung einen Teilschnitt durch eine abgewandelte Ausführungsform, wobei Fig.4 wiederum die verriegelte bzw. Vorlageposition und Fig.5 die entriegelte bzw. Gehposition darstellt; Fig.6 eine Seitenansicht ähnlich Fig.1 durch eine abgewandelte Ausführungsform eines erfindungsgemäßen Skischuhes mit einem an der Oberkante des Schaftes bzw. der Manschette angeordneten Fortsatz; Fig.7 in vergrößerter Darstellung eine Draufsicht in Explosionsdarstellung auf die Festlegung des Fortsatzes an der Oberkante des Schaftes bzw. der Manschette; und Fig.8 einen Teilschnitt längs der Schuhmittelebene bei an der Oberkante des Schaftes bzw. der Manschette festgelegtem Fortsatz.

Der in Fig.1 dargestellte Skischuh 1 weist eine Unterschale 2 auf, an welcher über ein Gelenk 3 ein Schaft bzw. eine Manschette 4 schwenkbar angelenkt ist. Der Innenschuh ist mit 5 angedeutet. Im Heckbereich des Schaftes bzw. der Manschette 4 ist ein Schieber 6 verschiebbar angeordnet, wie dies unter Bezugnahme auf die nachfolgenden Figuren noch näher erläutert werden wird. Zwischen der Unterkante 7 des Schaftes bzw. der Manschette 4 und der in diesem Bereich vorgesehenen Oberkante 8 der Unterschale 2 ist zur Abdichtung ein Faltenbalg 9 vorgesehen.

In den vergrößerten Darstellungen gemäß den Fig.2 und 3 ist ersichtlich, daß der im Schaft bzw. der Manschette 4 verschiebbar angeordnete Schieber 6 mit einem schwenkbaren Hebel 10 zusammenwirkt, wobei die Verbindung zwischen dem Schieber 6 und dem Hebel 10 über eine auf die Verschieberichtung des Schiebers 6 im wesentlichen normal stehende Schwenkachse 11 erfolgt. Die Schwenkachse 11 ist in einem Langloch 12 im Schieber geführt, wobei das Langloch 12 gleichzeitig die Endanschläge der Verschiebebewegung des Schiebers 6 darstellt. Der schwenkbare Hebel 10 wird von einer Druckfeder 13 in die in Fig.2 dargestellte, verriegelte Position druckbelastet. In der Vorlageposition wirkt der eine Hebelarm 14 des Hebels 10 mit einem Anschlag 15 an der Unterschale 2 zusammen. Die Verschieberichtung des Schiebers 6 in der Verriegelungsposition ist durch den Pfeil 16 angedeutet. Über den Faltenbalg 9, welcher sowohl an der Unterschale 2 als auch an der Manschette 4 festgelegt ist, erfolgt wiederum eine Abdichtung zwischen den zwei zueinander verschwenkbaren Skischuhteilen.

Bei einer Verschiebung des Schiebers 6 entgegen der ersten Verschieberichtung 16 im Sinne des Pfeiles 17 gelangt der Hebelarm 14 außer Eingriff mit dem Anschlag 15 der Unterschale 2, wie dies in Fig.3 dargestellt ist. Dabei erfolgt durch die geführte Bewegung des Schiebers 6 über die im Schaft bzw. der Manschette festgelegte Schwenkachse 11 im Langloch 12 des Schiebers 6 eine Bewegung des Hebels 10 in Richtung einer Kompression der Druckfeder 13 dadurch, daß der dem Hebelarm 14 abgewandte zweite Hebelarm 18 mit seiner dem Schieber 6 zugewandten Innenfläche 19 längs einer Führungsfläche 20 des Schiebers 6 gleitet. Die Führungsfläche 20 ist dabei derart ausgebildet, daß der Winkel zwischen einer Tangente an die Führungsfläche 20 des Schiebers 6 und der Verschieberichtung in Richtung zur Schwenkachse 11 des Hebels 10 abnimmt, wobei durch die dargestellte gekrümmte Ausbildung die Entkopplung des Hebelarmes 14 vom Anschlag 15 der Unterschale 2 und somit die Gehposition sichergestellt wird. Ausgehend von der in Fig.3 dargestellten Lage genügt eine Verschiebebewegung des Schiebers 6 in Richtung des Pfeiles 16 der Fig.2, um bei einer Einnahme einer Vorlagestellung ein selbsttätiges Einrasten des Hebelarmes 14 am Anschlag 15 der Unterschale 2 zu gewährleisten und somit eine definierte Verriegelung in der Vorlagestellung sicherzustellen.

In den Fig.4 und 5 ist eine abgewandelte Ausführungsform dargestellt, wobei für gleiche Bauteile die Bezugszeichen der vorangehenden Figuren beibehalten werden. Es ist wiederum ein um die Schwenkachse 11 schwenkbar mit dem Schieber 6 gekoppelter Hebel 10 vorgesehen, welcher in der in Fig.4 dargestellten Vorlageposition mit seinem Hebelarm 14 mit einem Anschlag 15 der Unterschale 2 zusammenwirkt. In der in Fig.5 dargestellten entriegelten Position gelangt nach einer Kompression der Druckfeder 13 der Hebel 10, und insbesondere der Hebelarm 14 wiederum außer Eingriff mit dem Anschlag 15 an der Unterschale 2, so daß eine aufrechte Gehposition eingenommen werden kann. Bei der dargestellten Ausführungsform erfolgt durch spezielle Formgebung des Hebelarmes 10 direkt eine Abdichtung zwischen dem Schaft bzw. der Manschette 4 und der Unterschale 2. Auch bei der Darstellung gemäß den Fig.4 und 5 erfolgt eine Verriegelung durch eine Bewegung des Schiebers 6 in Richtung 16 zur Schuhsohle, wahrend die entriegelte Position im Sinne des Pfeiles 17 durch eine obere Verschiebelage des Schiebers 6 definiert ist.

Bei dem in Fig.6 dargestellten Skischuh 1 ist zusätzlich zu der in den vorangehenden Figuren dargestellten Einrichtung zum wahlweisen Verriegeln einer Vorlageposition des Schaftes bzw. der Manschette 4 oder Freigeben einer Verschwenkung des Schaftes bzw. der Manschette 4 in die Gehposition im Bereich der oberen Kante 21 des Schaftes bzw. der Manschette 4 ein entfernbar festlegbarer Fortsatz bzw. ein Jet 22 vorgesehen. Die Festlegung des Fortsatzes 22 im Bereich der Oberkante der Manschette bzw. des Schaftes 4 erfolgt dabei über Zungen 23, welche eine an der Innenseite des Schaftes bzw. der Manschette 4 im Bereich der Oberkante festgelegte Platte hintergreifen, wie dies in den Fig.7 und 8 näher dargestellt ist. Die Entfernbarkeit des Fortsatzes 22 ist in Fig.6 durch den Doppelpfeil 24 angedeutet.

In der Explosionsdarstellung gemäß Fig.7 ist die Platte 25 dargestellt, welche in Abstand von der Oberkante an der Innenseite des Schaftes bzw. der Manschette 4 beispielsweise über eine Schraube 26, an der Position 27 festgelegt ist. Die zwei Zungen 23 des Fortsatzes bzw. Jets 22 hintergreifen zur Festlegung im Bereich der Oberkante des Schaftes bzw. der Manschette 4 zumindest teilweise die Platte 25, wie dies auch aus Fig.8 deutlich ersichtlich ist. Die Zungen 23 weisen für eine sichere Positionierung des Fortsatzes 22 darüberhinaus einen Anschlag bzw. Vorsprung 28 auf, welcher in der eingerasteten Position die Unterkante 29 der Platte 25 hintergreift.

## Patentansprüche

1. Skischuh (1), mit einer Unterschale (2), einem bzw. einer an der Unterschale (2) schwenkbar angelenkten Schaft bzw. Manschette (4) und einer Einrichtung zum wahlweisen Verriegeln einer Vorlageposition des Schaftes bzw. der Manschette (4) oder Freigeben einer Verschwenkung des Schaftes bzw. der Manschette (4) nach hinten, welche Einrichtung einen im Schaft bzw. in der Manschette (4) angeordneten Schieber (6) aufweist, der mit einem schwenkbaren, zweiarmigen und federbelasteten Hebel (10) über eine Führungsfläche (20) am Schieber (6) zusammenwirkt, wobei der Hebel (10) durch Verschiebung des Schiebers (6) in eine erste Verschieberichtung (16) in Eingriff mit einem Anschlag (15) an der Unterschale (2) und durch Verschiebung des Schiebers (6) entgegen der ersten Verschieberichtung (16) außer Eingriff verschwenkbar ist, dadurch gekennzeichnet, daß der Hebel (10) mit dem Schieber (6) um eine die Verschieberichtung des Schiebers insbesondere normal kreuzende Schwenkachse (11) schwenkbar verbunden ist und sich die Schwenkachse (11) des Hebels (10) durch ein sich in Verschieberichtung des Schiebers (6) erstreckendes Langloch (12) des Schiebers (6) erstreckt.

2. Skischuh nach Anspruch 1, dadurch gekennzeichnet, daß die Schwenkachse (11) des Hebels (10) in der Manschette bzw. dem Schaft (4) gelagert ist.

3. Skischuh nach Anspruch 1 oder 2, dadurch gekennzeichnet, daß eine Druckfeder (13) zwischen dem einen Hebelarm (14) und der Manschette bzw. dem Schaft (4) angeordnet ist.

4. Skischuh nach einem der Ansprüche 1 bis 3, dadurch gekennzeichnet, daß die Unterkante (7) des Schaftes bzw. der Manschette (4) über ein elastisches Dichtelement, insbesondere einen Faltenbalg (9), mit der Unterschale (2) verbunden ist.

5. Skischuh nach einem der Ansprüche 1 bis 4, dadurch gekennzeichnet, daß der dem Anschlag (15) an der Unterschale (2) abgewandte Hebelarm (18) mit seiner dem Schieber (6) zugewandten Fläche (19) mit der Führungsfläche (20) des Schiebers (6), insbesondere einer Keilfläche, zusammenwirkt.

6. Skischuh nach Anspruch 5, dadurch gekennzeichnet, daß der Winkel zwischen der Tangente an die Führungsfläche (20) des Schiebers (6) und der Verschieberichtung in Richtung zur Schwenkachse (11) des Hebels (10) abnimmt.

7. Skischuh nach einem der Ansprüche 1 bis 6, dadurch gekennzeichnet, daß die obere Verschiebelage des Schiebers (6) der Freigabe des Anschlages (15) an den Unterschale (2) entspricht.

8. Skischuh nach einem der Ansprüche 1 bis 7, dadurch gekennzeichnet, daß an der Oberkante (21) des Schaftes bzw. der Manschette (4) ein Fortsatz (22) angeordnet ist, welcher zwei eine in Abstand von der Innenkante des Schaftes bzw. der Manschette (4) angeordnete Platte (25) hintergreifende Zungen (23) trägt und durch Verschwenken und Ziehen in Höhenrichtung lösbar mit der Manschette bzw. dem Schaft (4) verbunden ist.

## Claims

1. A ski boot (1) comprising a lower shell (2), a shaft or cuff (4), respectively, pivotably hinged to the lower shell (2), and a device for selectively locking a forward position of the shaft or cuff (4), respectively, or allowing a rearward pivoting movement of the shaft or cuff (4), respectively, which device includes a slide (6) arranged in the shaft or cuff (4) respectively, and cooperating with a pivotable, two-armed and spring-loaded lever (10) via a guide face (20) on the slide (6), the lever (10), by displacement of the slide (6) in a first displacement direction (16), being pivotable into engagement with a stop (15) on the lower shell (2), and, by displacement of the slide (6) contrary to the first displacement direction (16), being pivotable out of engagement, characterised in that the lever (10) is connected with the slide (6) so as to be pivotable about a pivot axle (11) crossing, in particular perpendicularly crossing, the displacement direction of the slide, and that the pivot axle (11) of the lever (10) projects through an elongated slot (12) of the slide (6) extending in the displacement direction of the slide (6).

2. A ski boot according to claim 1, characterised in that the pivot axle (11) of the lever (10) is mounted in the cuff or shaft (4), respectively.

3. A ski boot according to claim 1 or 2, characterised in that a pressure spring (13) is arranged between the one lever arm (14) and the cuff or shaft (4), respectively.

4. A ski boot according to any one of claims 1 to 3, characterised in that the lower edge (7) of the shaft or cuff (4), respectively, is connected with the lower shell (2) via an elastic sealing element, in particular a bellows (9).

5. A ski boot according to any one of claims 1 to 4, characterised in that the lever arm (18) facing away from the stop (15) on the lower shell (2) cooperates with the guide face (20), in particular a wedge surface, of the slide (6), by means of its surface (19) facing the slide (6).

6. A ski boot according to claim 5, characterised in that the angle between the tangent to the guide face (20) of the slide (6) and the displacement direction decreases in the direction towards the pivot axle (11) of the lever (10).

7. A ski boot according to any one of claims 1 to 6, characterised in that the upper displacement position of the slide (6) corresponds to the clearance of the stop (15) on the lower shell (2).

8. A ski boot according to any one of claims 1 to 7, characterised in that a projection (22) is arranged on the upper edge (21) of the shaft or cuff (4), respectively, which projection carries two tongues (23) which engage behind a plate (25) that is arranged at a distance from the inner edge of the shaft or cuff (4), respectively, the projection being connected with the cuff or shaft (4), respectively, so as to be detachable by pivoting and pulling upwardly.

## Revendications

1. Chaussure de ski (1) comprenant une coque inférieure (2), une tige ou un manchon (4) articulé de manière pivotante sur la coque inférieure (2), et un dispositif pour verrouiller sélectivement une position d'inclinaison vers l'avant ou pour permettre à la tige ou au manchon (4) de pivoter vers l'arrière, ledit dispositif comprenant un curseur (6) qui est disposé dans la tige ou dans le manchon (4) et qui, par l'intermédiaire d'une surface de guidage (20) du curseur (6), coopère avec un levier pivotant à deux bras et à sollicitation élastique (10), le levier (10) pouvant venir au contact d'une butée (15) de la coque inférieure (2) lors du coulissement du curseur (6) dans une première direction de coulissement (16) et pouvant en être dégagé lors du coulissement du curseur (6) dans le sens opposé à la première direction de coulissement (16), caractérisée en ce que le levier (10) est relié de manière pivotante au curseur (6) autour d'un axe de pivotement (11) qui croise la direction de coulissement du curseur en particulier à angle droit, et en ce que l'axe de pivotement (11) du levier (10) traverse un trou oblong (12) qui est pratiqué dans le curseur (6) et qui s'étend dans la direction de coulissement du curseur (6).

2. Chaussure de ski selon la revendication 1, caractérisée en ce que l'axe de pivotement (11) du levier (10) est monté dans le manchon ou dans la tige (4).

3. Chaussure de ski selon la revendication 1 ou 2, caractérisée en ce qu'un ressort de pression (13) est disposé entre l'un des bras (14) du levier et le manchon ou la tige (4).

4. Chaussure de ski selon l'une des revendications 1 à 3, caractérisée en ce que le bord inférieur (7) de la tige ou du manchon (4) est relié à la coque inférieure (2) par l'intermédiaire d'un élément d'étanchéité élastique, en particulier un soufflet plissé (9).

5. Chaussure de ski selon l'une des revendications 1 à 4, caractérisée en ce que la surface (19), tournée vers le curseur (6), du bras de levier (18) opposé à la butée (15) de la coque inférieure (2) coopère avec la surface de guidage (20) du curseur (6), en particulier avec une surface en coin.

6. Chaussure de ski selon la revendication 5, caractérisée en ce que l'angle entre la tangente à la surface de guidage (20) du curseur (6) et la direction de coulissement diminue en direction de l'axe de pivotement (11) du levier (10).

7. Chaussure de ski selon l'une des revendications 1 à 6, caractérisée en ce que la position de coulissement haute du curseur (6) correspond à la libération de la butée (15) de la coque inférieure (2).

8. Chaussure de ski selon l'une des revendications 1 à 7, caractérisée en ce qu'il est prévu, sur le bord supérieur (21) de la tige ou du manchon (4), un prolongement (22) qui porte deux languettes (23) s'engageant derrière une plaque (25) disposée à distance du bord intérieur de la tige ou du manchon (4) et qui est relié au manchon ou à la tige (4) avec une possibilité de détachement par pivotement et par traction vers le haut.
